# EUROPÄISCHE PATENTSCHRIFT

(11) **EP 0 799 382 B1**
(45) Veröffentlichungstag und Bekanntmachung des Hinweises auf die Patenterteilung: **10.06.1998**
(21) Anmeldenummer: 95942726.1
(22) Anmeldetag: 22.12.1995
(51) Int. Cl.: F04C 19/00, F04C 29/06

(54) **FLÜSSIGKEITSRINGGASPUMPE MIT EINEM GERÄUSCHDÄMPFUNGSKÖRPER IM DRUCKRAUM**
LIQUID RING GAS PUMP WITH A SILENCER IN THE PRESSURE CHAMBER
POMPE A GAZ A ANNEAU LIQUIDE POURVUE D'UN AMORTISSEUR DE BRUIT DANS LA CHAMBRE DE REFOULEMENT

(30) Priorität: 23.12.1994 DE 9420803 U
(43) Veröffentlichungstag der Anmeldung: 08.10.1997
(73) Patentinhaber: Sterling Fluid Systems (Germany) GmbH, 25524 Itzehoe (DE)
(72) Erfinder: JÜNEMANN, Alfons, D-25524 Itzehoe (DE); STRUCK, Günther, D-25524 Oelixdorf (DE)
(74) Vertreter: Glawe, Delfs, Moll & Partner
(86) Internationale Anmeldenummer: EP9505093
(87) Internationale Veröffentlichungsnummer: WO9620346

(56) Entgegenhaltungen:
- EP-A- 0 547 436
- DE-B- 2 036 295
- PATENT ABSTRACTS OF JAPAN vol. 11, no. 191 (M-600) [2638] , 19.Juni 1987 & JP,A,62 017391 (MITSUBISHI ELECTRIC CORP.), 26.Januar 1987,
- PATENT ABSTRACTS OF JAPAN vol. 13, no. 506 (M-892) [3854] , 14.November 1989 & JP,A,01 203689 (HITACHI LTD.), 16.August 1989,

## Beschreibung

Beim Betrieb von Flüssigkeitsringgaspumpen entstehen starke Geräusche dadurch, daß die Flügel des Flügelrads periodisch an der Öffnung vorbeistreichen, durch die das geförderte Flüssigkeitsgasgemisch aus dem Arbeitsraum, in welchem das Flügelrad umläuft, in den Druckraum übertritt. Diese Geräusche können vor allem dann störend sein, wenn der oben an den Druckraum angeschlossene Druckstutzen mit der Atmosphäre in Verbindung steht. Es wurden deshalb verschiedene Mittel vorgeschlagen (DE-C 2036295, EP-A 367845), die dafür sorgen, daß die Schallwellen innerhalb des Druckraums nicht ungehemmt zum Druckstutzen gelangen. Dazu gehören beispielsweise Geräuschdämpfungskörper, die rohrförmig den Druckstutzen nach unten in den Druckraum hinein verlängern (DE-C 2036295, Fig.14 u.18; EP-Patentanmeldung Nr.94114730, Fig.III). Jedoch haben derartige Mittel den Nachteil, daß sie nicht nur für die Schallwellen, sondern auch für die Strömung ein Hindernis darstellen und daher Wirkungsgradeinbußen verursachen. In Pumpen, deren Anwendung keine besonderen Schalldämpfungsvorkehrungen verlangt, werden sie deshalb ungern eingesetzt. Jedoch ist es aufwendig, für diejenigen Anwendungsfälle, in denen Geräuschdämpfung erforderlich ist, gesonderte Pumpenreihen vorzusehen.

Erfindungsgemäß wird dieser Nachteil durch die im Anspruch 1 genannten Merkmale vermieden. Danach ist der rohrförmige Geräuschdämpfungskörper lösbar vorgesehen, so daß von Fall zu Fall entschieden werden kann, ob er eingesetzt wird oder nicht.

Nach einem besonderen Merkmal der Erfindung ist er von außen in die montierte Pumpe durch den Druckstutzen hindurch einsetzbar, so daß normale Pumpen, ohne daß dies bereits bei deren Montage oder Lagerhaltung berücksichtigt werden müßte, mit dem Geräuschdämpfungskörper nachrüstbar sind.

Vorzugsweise ist der Geräuschdämpfungskörper ein im Druckstutzen geführtes Rohrstück, wobei zum Halten des Geräuschdämpfungskörpers zweckmäßigerweise im Druckstutzen eine besondere Einrichtung vorgesehen sein kann. Nach einem besonderen Merkmal der Erfindung ist dies ein in einer Umfangsnut des Druckstutzens einsetzbarer, elastischer Dichtring, durch dessen Reibkraft das als Geräuschdämpfungskörper in den Druckstutzen eingeschobenen Rohr gehalten wird. An diesem Rohr kann ein Absatz oder dergleichen vorgesehen sein, der im Zusammenwirken mit den Haltemitteln bzw. dem Dichtring ein unbeabsichtigt weites Absinken in den Druckraum verhindert. Nach einem anderen Merkmal der Erfindung ist im Druckraum ein Stützanschlag vorgesehen, auf den sich das untere Ende des als Geräuschdämpfungskörper eingesetzten Rohrs abstützt.

Die Erfindung wird im folgenden näher unter Bezugnahme auf die Zeichnung erläutert, die ein vorteilhaftes Ausführungsbeispiel veranschaulicht. Darin zeigen:
- Fig.1: einen Querschnitt gemäß Linie II-II der Fig.2 und
- Fig.2: einen Längsschnitt gemäß Linie I-I der Fig.1.

In Fig.2 erkennt man den Arbeitsraum 1 der Pumpe, in welchem das Flügelrad 2 umläuft und der durch die Steuerscheibe 3 von dem Druckraum 4 getrennt ist. Die Steuerscheibe 3 enthält eine oder mehrere Drucköffnungen 5, durch die das komprimierte Medium mit einem Teil der Betriebsflüssigkeit aus dem Arbeitsraum 1 in den Druckraum 4 übertritt. An den Druckraum 4 schließt sich nach oben hin der Druckstutzen 6 an, durch den das Gas und der Betriebsflüssigkeitsüberschuß abgeführt wird. Im dargestellten Beispiel ist der Druckstutzen vertikal angeordnet. Dies ist vorteilhaft aber nicht unbedingt erforderlich.

Soweit die Pumpe bis hierher beschrieben wurde, ist sie bekannt und wird sie für den normalen Einsatz verwendet, in welchem besondere Geräuschdämpfungsmittel im Druckraum nicht erforderlich sind.

Erfindungsgemäß kann in den Druckstutzen 6 ein rohrförmiger Geräuschdämpfungskörper 7 eingesetzt werden, dessen Durchmesser ein wenig geringer ist als derjenige des Druckstutzens. Wenn gewünscht wird, daß sein Innendurchmesser etwa dem Nenndurchmesser der Anschlußleitung entspricht, kann der Druckstutzen mit entsprechend größerem Durchmesser ausgeführt werden. Normalerweise wird dies nicht für erforderlich gehalten.

Zur Halterung des Rohrstücks 7 ist in dem Druckstutzen 6 eine Ringnut 8 serienmäßig vorgesehen, in die ein elastischer Ring 9 eingesetzt werden kann, der das Rohrstück 7 toleranzunempfindlich und klapperfrei im Verhältnis zum Rohrstutzen 6 festhält. Damit bei der Nontage das Rohrstück 6 nicht zu weit eingeführt werden kann, ist im Druckraum am Gehäuse eine als Anschlagstütze dienende Stufe 10 angeordnet, auf die sich das untere Ende des Rohrstücks 7 an einer Umfangsstelle desselben aufsetzt, ohne daß dadurch der freie Strömungsquerschnitt des Rohrstücks wesentlich vermindert wird.

Die Erfindung gestattet es, eine Serienpumpe im Falle hoher Ansprüche an die Geräuschdämpfung nachträglich mit dem Geräuschdämpfungskörper auszurüsten, ohne daß irgendwelche Änderungen an der montierten Pumpe als solcher durchgeführt werden müßten.

Der rohrförmige Geräuschdämpfungskörper hat im einfachsten Fall Kreisquerschnitt. Er kann jedoch einen davon abweichenden Querschnitt aufweisen. Dies gilt insbesondere für sein unteres, in den Druckraum eintauchendes Ende. Er braucht auch nicht in seiner ganzen Länge rohrförmig zu sein. Auch braucht die Rohrform nicht auf dem gesamten Umfang geschlossen zu sein. Dies ist jedoch in demjenigen Abschnitt zweckmäßig, in welchem der Geräuschdämpfungskörper innerhalb des Druckstutzens liegt, damit er allseits gleichmäßig gehalten werden kann.

Im dargestellten Beispiel endet der Geräuschdämpfungskörper unten in einer rechtwinklig zu seiner Längsrichtung verlaufenden Stirnfläche. Da es im Hinblick auf die Geräuschdämpfungsfunktion auf die Wandbildung im Verhältnis zum übrigen Bereich des Druckraums und insbesondere auf die Lage der Wandunterkanten des Geräuschdämpfungskörpers ankommt, kann die untere Endkante des Geräuschdämpfungskörpers jedoch auch eine andere Gestalt haben. Beispielsweise kann vorgesehen sein, daß er auf seiner den Drucköffnungen 5 zugewandten Seite weiter herabreicht als auf seiner entgegengesetzten Seite.

Ferner kann vorgesehen sein, daß in seinem in den Druckraum eintauchenden Längenbereich gleichmäßig oder unregelmäßig über seine Mantelfläche verteilte Öffnungen vorgesehen sind, durch die das Medium zusätzlich zu seiner stirnseitien Endöffnung eintreten kann.

Bei einer besonderen Ausführungsform, die dem Ausführungsbeispiel gemäß Fig.IV der europäischen Patentanmeldung 94114730 entspricht, ist der Geräuschdämpfungskörper doppelwandig ausgeführt, wobei die beiden Wände oben dicht miteinander verbunden sind, um dazwischen einen nach unten zum Druckraum hin offenen Pufferraum zu bilden.

## Patentansprüche

1. Flüssigkeitsringgaspumpe mit einem Druckraum (4), an den geodätisch oben ein Druckstutzen (6) angeschlossen ist, von dem sich ein rohrförmiger Geräuschdämpfungskörper (7) in den Druckraum (4) hinaberstreckt, dadurch gekennzeichnet, daß der Geräuschdämpfungskörper lösbar ist.

2. Flüssigkeitsringgaspumpe nach Anspruch 1, dadurch gekennzeichnet, daß der Geräuschdämpfungskörper (7) von außen durch den Druckstutzen einsetzbar ist.

3. Flüssigkeitsringgaspumpe nach Anspruch 1 oder 2, dadurch gekennzeichnet, daß der Geräuschdämpfungskörper (7) im Druckstutzen (6) geführt ist.

4. Flüssigkeitsringgaspumpe nach einem der Ansprüche 1 bis 3, dadurch gekennzeichnet, daß im Druckstutzen (6) eine Einrichtung (8,9) zum Halten des Geräuschdämpfungskörpers (7) vorgesehen ist.

5. Flüssigkeitsringgaspumpe nach einem der Ansprüche 1 bis 4, dadurch gekennzeichnet, daß der Geräuschdämpfungskörper (7) gegenüber dem Druckstutzen (6) abgedichtet ist.

6. Flüssigkeitsringgaspumpe nach Anspruch 4 oder 5, dadurch gekennzeichnet, daß der Geräuschdämpfungskörper (7) innerhalb des Druckstutzens (6) durch einen elastischen Ring (Dichtring 9) gehalten ist.

7. Flüssigkeitsringgaspumpe nach einem der Ansprüche 3 bis 6, dadurch gekennzeichnet, daß im Druckraum (4) ein Stützanschlag (10) für das Ende des Geräuschdämpfungskörpers vorgesehen ist.

8. Flüssigkeitsringgasgpumpe nach einem der Ansprüche 1 bis 7, dadurch gekennzeichnet, daß der Geräuschdämpfungskörper (7) doppelwandig unter Bildung eines nach unten offenen und oben geschlossenen Pufferraums ausgebildet ist.

## Claims

1. A liquid ring gas pump with a pressure chamber (4), to which a pressure connector (6) is connected geodesically at the top, from which a tubular sound-absorbing member (7) extends into the pressure chamber (4), characterised in that the sound-absorbing member is detachable.

2. A liquid ring gas pump according to Claim 1, characterised in that the sound-absorbing member (7) can be inserted from the exterior through the pressure connector.

3. A liquid ring gas pump according to Claim 1 or 2, characterised in that the sound-absorbing member (7) is guided in the pressure connector (6).

4. A liquid ring gas pump according to any one of Claims 1 to 3, characterised in that a means (8,9) for retaining the sound-absorbing member (7) is provided in the pressure connector (6).

5. A liquid ring gas pump according to any one of Claims 1 to 4, characterised in that the sound-absorbing member (7) is sealed with respect to the pressure connector (6).

6. A liquid ring gas pump according to Claim 4 or 5, characterised in that the sound-absorbing member (7) is retained inside the pressure connector (6) by a resilient ring (sealing ring 9).

7. A liquid ring gas pump according to any one of Claims 3 to 6, characterised in that a support abutment (10) for the end of the sound-absorbing member (7) is provided in the pressure chamber (4).

8. A liquid ring gas pump according to any one of Claims 1 to 7, characterised in that the sound-absorbing member (7) is of double-walled design to form a downwardly open and upwardly closed buffer chamber.

## Revendications

1. Pompe à gaz à anneau liquide comportant une chambre de refoulement (4), à la partie supérieure de laquelle est raccordée, en position géodésique, une tubulure de refoulement (6) depuis laquelle s'abaisse, jusque dans la chambre de refoulement (4), un corps amortisseur de bruit (7) de forme tubulaire, caractérisée en ce que le corps amortisseur de bruit est amovible.

2. Pompe à gaz à anneau liquide selon la revendication 1, caractérisée en ce que le corps amortisseur de bruit (7) est insérable de l'extérieur à travers la tubulure de refoulement.

3. Pompe à gaz à anneau liquide selon la revendication 1 ou 2, caractérisée en ce que le corps amortisseur de bruit (7) est guidé dans la tubulure de refoulement (6).

4. Pompe à gaz à anneau liquide selon l'une des revendications 1 à 3, caractérisée en ce qu'un dispositif (8, 9) est prévu dans la tubulure de refoulement (6) pour maintenir le corps amortisseur de bruit (7).

5. Pompe à gaz à anneau liquide selon l'une des revendications 1 à 4, caractérisée en ce que le corps amortisseur de bruit (7) est rendu étanche par rapport à la tubulure de refoulement (6).

6. Pompe à gaz à anneau liquide selon la revendication 4 ou 5, caractérisée en ce que le corps amortisseur de bruit (7) est maintenu à l'intérieur de la tubulure de refoulement (6) par une bague élastique (bague d'étanchéité 9).

7. Pompe à gaz à anneau liquide selon l'une des revendications 3 à 6, caractérisée en ce qu'une butée d'appui (10) pour l'extrémité du corps amortisseur de bruit est prévue dans la chambre de refoulement (4).

8. Pompe à gaz à anneau liquide selon l'une des revendications 1 à 7, caractérisée en ce que le corps amortisseur de bruit (7) est d'une conception en double paroi, avec formation d'une chambre-tampon ouverte vers le bas et fermée en haut.
